# EUROPÄISCHE PATENTSCHRIFT

(11) **EP 0 642 982 B1**
(45) Veröffentlichungstag und Bekanntmachung des Hinweises auf die Patenterteilung: **12.11.1997**
(21) Anmeldenummer: 94114034.5
(22) Anmeldetag: 07.09.1994
(51) Int. Cl.: B65D 47/30

(54) **Entnahmeverschluss für Behälter**
Dispensing closure for containers
Fermeture de distribution pour récipients

(30) Priorität: 13.09.1993 DE 9313847 U
(43) Veröffentlichungstag der Anmeldung: 15.03.1995
(73) Patentinhaber: Georg Menshen GmbH + Co. KG, D-57413 Finnentrop (DE)
(72) Erfinder: Schulte, Walter, D-57413 Finnentrop (DE)
(74) Vertreter: Schmidt, Horst, Dr.

(56) Entgegenhaltungen:
- FR-A- 2 630 402
- US-A- 3 542 256
- US-A- 5 065 909

## Beschreibung

Die Erfindung betrifft einen Behälterverschluss gemäss Oberbegriff des Patentanspruches 1.

Derartige Verschlüsse mit Kipphebel sind bekannt. Es kann z.B. auf die DE-PSen 12 04 959 sowie 16 07 904 verwiesen werden. Bei den bekannten Verschlüssen sind die Lagerzapfen der Kipphebel in Lagermulden des Kappenteiles unter Schnappsitz aufgenommen, indem die Lagerzapfen bei der Montage durch Einführöffnungen in die Lagermulden hindurchgeführt werden müssen, die eine geringere Weite als der Durchmesser der Zapfen haben. Für das Einführen der Lagerzapfen ist daher ein wesentlicher Kraftaufwand erforderlich, da die Lagermulden durch im wesentlichen starre Wandbereiche einer Ausnehmung im Kappenteil gebildet sind, was Montageschwierigkeiten bereiten kann. In der US-A-3 542 256 wird dagegen vorgeschlagen, die Lagermulden nicht grundsätzlich starr, sondern durch vorspringende Anformungen an den Seitenwänden der den Kipphebel aufnehmenden Ausnehmung des Kappenteiles und damit nachgiebig auszubilden. Diese Massnahme kann mit einer Einbusse der Dichtfunktion verbunden sein, insbesondere wenn die Lagerzapfen in den Lagermulden unter einem gewissen, z.B. fertigungsbedingten Spiel aufgenommen sind und sich ein Druck im Inneren des abzudichtenden Behälters in einer Bewegung des Kipphebels aus der abdichtenden Beziehung mit einer Durchgangsöffnung im Kappenteil äussern kann, durch die die Verbindung zum Behälterinneren geschaffen wird.

Der Erfindung liegt die Aufgabe zugrunde, einen Behälterverschluss der eingangs erwähnten Gattung zu schaffen, dessen Dichtfunktion trotz geringerer Anforderungen an die Fertigungsgenauigkeit gewährleistet ist und dessen Aufbauteile ohne Schwierigkeiten zusammengesetzt werden können.

Die Aufgabe wird erfindungsgemäss durch die Merkmale des Patentanspruches 1 gelöst. Danach erfolgt die drehbewegliche Fixierung des Kipphebels am Kappenteil nicht nur durch den Eingriff der Lagerzapfen in den Lagermulden. Es sind vielmehr zusätzliche Rastmittel vorgesehen, die miteinander in Eingriff treten und die Drehachse exakt definieren, um die der Kipphebel geschwenkt werden kann. Die Lage der Drehachse ist daher nicht von einem Spiel zwischen Lagerzapfen und Lagermulden abhängig. Die Drehachse kann daher ohne weiteres so vorgegeben werden, dass die Dichtfläche des Kipphebels unter Vorspannung gegen die Dichtfläche längs der Durchgangsöffnung des Kappenteiles gedrückt wird. Dies gewährleistet, dass auch unter einem Innendruck des Behälters die dichtende Eingriffnahme nicht verlorengeht. Die erfindungsgemässe Halterung des Kipphebels ermöglicht auch ohne Einbusse an Dichtfunktion die vorteilhafe Ausbildung wenigstens eines Teiles des Umfanges der Lagermulden mit einer gewissen Flexibilität, was das Einführen des Lagerzapfens in die Lagermulde durch die Einführöffnung erleichtert. Die Montage von Kipphebel und Kappenteil ist daher entsprechend vereinfacht. Ferner werden geringere Anforderungen an die Passungsgenauigkeit des Sitzes zwischen Lagermulde und Lagerzapfen gestellt, da die Fixierung des Kipphebels im wesentlichen durch die Rastmittel ausreichend gesichert ist. Die Lagermulde kann ferner gemäss einer Weiterbildung der Erfindung einen Freiraum in der Ausnehmung des Kappenteiles schaffen, der einen Endabschnitt einer Abdeckplatte am Kappenteil aufnehmen kann, wenn der Kipphebel in die Freigabestellung geschwenkt wird. Die Abdeckplatte kann ausreichend gross bemessen werden, dass sie in der Schliesstellung des Kipphebels die Ausnehmung einschliesslich der Lageranordnung weitestgehend nach aussen hin abdeckt. Die Lageranordnung, bestehend aus den Lagerzapfen und Lagermulden, ist daher in der Schliesstellung des Kipphebels von aussen nicht sichtbar, so dass die Verschlüsse nicht nur ein ästhetisch ansprechendes Aussehen haben, sondern auch Verschmutzungen der Lageranordnung infolge Leckagen dieses Aussehen nicht beeinträchtigen. Die Abdeckplatte kann ferner gemäss einer anderen Weiterbildung der Erfindung eine Handbetätigungskante zum Schwenken des Kipphebels aufweisen.

Die Erfindung wird nachfolgend anhand einer Ausführungsform und der Zeichnung näher erläutert. Es zeigen:
Fig. 1 in teilweise geschnittener Ansicht einen Behälterverschluss nach der Erfindung,
Fig. 2 in längsgeschnittener Ansicht den Kappenteil des Verschlusses,
Fig. 3 und 4 in vergrösserter Seiten- bzw. Vorderansicht den Kipphebel des Verschlusses.

Wie in Fig. 1 gezeigt ist, umfasst der Verschluss für einen nicht gezeigten Behälter oder eine Flasche einen das allgemeine Bezugszeichen 10 tragenden Kappenteil und einen das allgemeine Bezugszeichen 100 tragenden Kipphebel, der relativ zum Kappenteil zwischen einer durch ausgezogene Linien in Fig. 1 gezeigten ersten oder Schliesstellung und einer durch strichpunktierte Linien in Fig. 1 gezeigten zweiten oder Freigabestellung schwenkbar ist.

Wie Fig. 2 zeigt, kann der Kappenteil 10 eine grundsätzlich napfförmige Konfiguration haben, doch sind auch andere geeignete Formgebungen möglich. In der Oberseite des Kappenteiles 10 ist eine dem Raumbedarf des Kipphebels 100 angepasste Ausnehmung oder Kavität 11 vorgesehen ist, in der der Kipphebel 100 in der Schliesstellung im wesentlichen aufgenommen ist. Die Ausnehmung 11 ist durch eine Bodenwand 12, gegenüberliegende Seitenwände 13 sowie äussere und innere Endwände 14 bzw. 15 definiert und im übrigen nach oben hin offen. Die Seitenwände 13 können ab einer zwischenliegenden Stelle in Richtung aufeinanderzu versetzt sein, so dass die Ausnehmung 11 in der Draufsicht eine T-förmige Konfiguration haben kann.

In der Bodenwand 12 der Ausnehmung 11 ist eine Durchgangsöffnung 16 vorgesehen, die von einer Dichtfläche 17 mit einer Krümmung umgeben sein kann, die der Krümmung einer komplementären Dichtfläche 101 am Kipphebel 100 angepasst ist. Wenn erwünscht, kann ferner längs der Durchgangsöffnung 16 eine ringförmige Dichtlippe vorgesehen sein.

Wie Fig. 2 weiter zeigt, ist an einer zwischenliegenden Stelle einer Kappenumfangswand 19 in radialem Abstand dazu ein Kragen 20 angeformt, an dessen Innenseite ein Gewinde 21 vorgesehen ist, dem ein Gewinde am Hals eines Behälters (nicht gezeigt) entspricht, um den Kappenteil 10 am Behälter zu befestigen. Eine untere Verlängerung 22 der Kappenumfangswand 19 kann vorgesehen sein, um einen Dichtkonus zu bilden, der bei aufgeschraubtem Kappenteil 10 dichtend in die Mündungsöffnung des Behälterhalses eingreift.

Es versteht sich jedoch, dass die Erfindung nicht auf die beschriebene Art der Befestigung des Kappenteiles 10 am Behälter beschränkt ist, sondern z.B. das Gewinde auch an der Innenseite der Kappenumfangswand 19 vorgesehen sein könnte. Auch könnte statt einer Schraubverbindung die Befestigung des Kappenteiles 10 am Behälter in kraftschlüssiger Weise durch Aufprellen erfolgen.

An einem der inneren Endwand 15 benachbarten Bereich der Seitenwände 13 der Ausnehmung 11 sind gegenüberliegende zueinander ausgerichtete Lagermulden oder -taschen 23 vorgesehen, die so ausgebildet sind, dass darin entsprechend ausgerichtete Lagerzapfen 102, vgl. Fig. 4, die beidseitig vom Kipphebel 100 abstehen, drehbeweglich aufgenommen werden können. Jede Lagermulde 23 hat eine nach oben weisende Einführöffnung 24 mit einer Weite, die geeignet kleiner als der Durchmesser des Lagerzapfens 102 ist, so dass dieser mit einer gewissen äusseren Kraft durch die Einführöffnung 24 in die Lagermulde 23 eingedrückt werden kann und darin anschliessend gehalten ist.

Jede Lagermulde 23 wird längs eines ersten Teiles ihres Umfanges durch einen Wandungsbereich der Seitenwand 13 der Ausnehmung 11, der damit im wesentlichen starr ist, und längs eines zweiten Teiles ihres Umfanges, der sich an den ersten Teil kontinuierlich anschliesst und bis zur Einführöffnung 24 reicht, durch eine stegartige Anformung 27 an der Seitenwand 13 gebildet, die in einem geeigneten Abstand von der inneren Endwand 15 steht und eine gewisse Flexibilität besitzt, die das Einführen des Lagerzapfens 102 in die Lagermulde 23 erleichtert.

Die stegartige Anformung 27 schafft ausserdem einen Freiraum 28 vor der inneren Endwand 15 der Ausnehmung 11, in dem ein innerer Endabschnitt 104 einer Abdeckplatte 103 des Kipphebels 100 aufgenommen werden kann, wenn dieser von der Schliess- in die Freigabestellung geschwenkt wird, worauf nachfolgend noch näher eingegangen wird.

Erfindungsgemäss ist ferner an einer zentralen Stelle jeder Lagermulde 23 eine z.B. halbkugelförmige Rastvertiefung 29 in der Seitenwand 23 der Ausnehmung 11 vorgesehen. Die gegenüberliegenden Rastvertiefungen 29 sind zueinander ausgerichtet und können komplementär geformte ausgerichtete Rastvorsprünge 105 an den Stirnseiten der Lagerzapfen 102 des Kipphebels 100 aufnehmen, wenn die Lagerzapfen 102 in den Lagermulden 23 des Kappenteiles 10 aufgenommen sind. Die Rastvertiefungen 29 und Rastvorsprünge 105 definieren die Drehachse, um die der Kipphebel 100 schwenkbar ist. Die Drehachse kann in einem geeigneten Abstand von der Dichtfläche 17 der Ausnehmung 11 liegen, so dass die Dichtfläche 101 des Kipphebels 100 mit einer geigneten Vorspannkraft gegen die Dichtfläche 17 des Kappenteiles 10 gedrückt wird, ohne dass dadurch die Drehbeweglichkeit des Kipphebels 100 wesentlich eingeschränkt wird.

In Fig. 3 und 4 ist der Kipphebel 100 in vergrössertem Masstab gezeigt. Der Kipphebel 100 umfasst einen rohrförmigen, von einer Durchgangsbohrung 106 axial durchsetzten Basisteil 107, der innerends an einem zylindrischen Abschnitt 108 endet, der die Dichtfläche 101 bildet und ebenfalls von der Durchgangsbohrung 106 durchsetzt ist. An den Stirnseiten der seitlich vom zylindrischen Abschnitt 108 nach aussen ragenden Lagerzapfen 102 sind die Rastvorsprünge 105 vorgesehen, die in die Rastvertiefungen 29 des Kappenteiles 10 eingreifen können.

Der Kipphebel 100 trägt ferner an seiner Oberseite die Abdeckplatte 103, die sich von dem zylindrischen Abschnitt 108 bis über das freie Ende des rohrförmigen Basisteiles 107 hinaus erstreckt und eine Abmessung haben kann, dass in der Schliesstellung des Kipphebels 100 die Ausnehmung 11 des Kappenteiles 10 nach auusen hin im wesentlichen abgedeckt ist, wobei die Abdeckplatte 103 mit der Oberseite des Kappenteiles 10 fluchten kann. Insbesondere kann in der Schliesstellung des Kipphebels 100 die Lageranordnung bestehend aus den Lagerzapfen 102 und Lagermulden 23 durch die Abdeckplatte 103 nach aussen abgedeckt sein, so dass der Verschluss ein ästhetisch ansprechendes Aussehen hat und eventuell im Bereich der Lageranordnung vorhandene Verschmutzungen aus Leckagen nicht nach aussen in Erscheinung treten.

Infolge des Freiraumes 28 zwischen der inneren Endwand 15 der Ausnehmung 11 des Kappenteiles 10 und der benachbarten stegartigen Anformung 27 wird die Schwenkbewegung des Kipphebels 100 in die Freigabestellung durch die Abdeckplatte 103 nicht behindert, da der Endabschnitt 104 der Abdeckplatte 103 von dem Freiraum 28 aufgenommen werden kann, wenn der Kipphebel 100 in die Freigabestellung geschwenkt wird, vgl. Fig. 1.

Darauf hinzuweisen ist ferner, dass eine über das freie äussere Ende des rohrförmigen Basisteiles 107 hinausragende Abschnitt 109 der Abdeckplatte 103 die Handhabung des Kipphebels erleichtert, indem daran z.B. der Daumen einer Hand angesetzt werden kann.

Die Erfindung wurde vorausgehend anhand einer bevorzugten Ausführungsform beschrieben. Sie ist jedoch hierauf nicht beschränkt. So versteht es sich, dass anstelle der halbkugelförmigen Rastvorsprünge am Kipphebel und der komplementären Rastvertiefungen am Kappenteil auch umgekehrt, die Rastvorsprünge am Kappenteil und die Rastvertiefungen am Kipphebel vorgesehen sein können. Ausserdem können die Rastvertiefungen/-vorsprünge auch eine andere geeignete Konfiguration als die halbkugelförmige haben. Ferner kann, wenn erwüncht, jede Lagermulde gesamtumfänglich durch eine stegartige Anformung ähnlich der beschriebenen gebildet sein, was eine besondere Nachgiebigkeit für die Einführung der Lagerzapfen in die Lagermulden schafft.

## Patentansprüche

1. Zweiteiliger Behälterverschluss, bestehend aus einem am Behälter befestigbaren Kappenteil (10) mit einer Durchgangsöffnung (16) und einem am Kappenteil zwischen einer ersten und zweiten Stellung mittels einer Lageranordnung schwenkbeweglich gehaltenen Kipphebel (100) mit einer Durchgangspassage (106), die in der ersten Stellung des Kipphebels zu der Durchgangsöffnung des Kappenteiles ausgerichtet ist, während die Durchgangsöffnung in der zweiten Stellung des Kipphebels durch diesen abgedichtet ist, wobei die Lageranordnung (23,102) ein Paar beidseitig des Kipphebeles abstehende Lagerzapfen (102) umfasst, die in dazu ausgerichteten Lagermulden (23) mit verengten Einführöffnungen (24) an den gegenüberliegenden Seitenwänden (13) einer Ausnehmung (11) eingreifen, in der der Kipphebel in der zweiten Stellung im wesentlichen aufgenommen ist, wobei jede Lagermulde wenigstens längs eines Teiles ihres Umfanges durch eine stegförmige ab der Einführöffnung sich erstreckende Anformung (27) an der Seitenwand der Ausnehmung gebildet ist, dadurch gekennzeichnet, dass die Lageranordnung (23,102) zueinander ausgerichtete, in rastendem Eingriff miteinander bringbare komplementäre Rastvorsprünge (105) und Rastvertiefungen (29) an den Lagerzapfen (102) bzw. Lagermulden (23) umfasst, welche die Drehachse bilden, um die der Kipphebel (100) schwenkbar ist.

2. Verschluss nach Anspruch 1, dadurch gekennzeichnet, dass die stegförmige Anformung (27) nur längs im wesentlichen des einer inneren Endwand (15) der Ausnehmung (11) des Kappenteiles (10) benachbarten Umfangsbereiches der Lagermulde (23) vorgesehen ist, und dass zwischen der stegartigen Anformung und der inneren Endwand ein Freiraum (28) geschaffen ist, in dem ein Endabschnitt (104) einer am Kipphebel (100) vorgesehenen Abdeckplatte (103) in der ersten Stellung des Kipphebels aufnehmbar ist, durch die wenigstens ein Teil der Ausnehmung (11) des Kappenteiles (10) einschliesslich der Lageranordnung (23,102) in der zweiten Stellung des Kipphebels nach aussen hin abdeckbar sind.

3. Verschluss nach Anspruch 2, dadurch gekennzeichnet, dass die Abdeckplatte (103) über einen die Durchgangspassage (106) aufweisenden Basisteil (107) des Kipphebels (100) hinaus zu einer Handbetätigungskante (108) verlängert ist.

## Claims

1. A two-part closure for a container consisting of a cap part (10) which can be secured to the container and which includes an aperture (16), and a rocker arm (100) mounted by means of a bearing arrangement on the cap part and adapted to be pivoted between a first and second position, said rocker arm comprising a through passage (106) aligned with the aperture in the cap part in the first position of the rocker arm whereas, in the second position of the rocker arm, the aperture is sealed thereby, said bearing arrangement (23, 102) comprising a pair of journal trunnions (102) projecting from opposite sides of the rocker arm and engaging in journal sockets (23) aligned therewith and having restricted insertion apertures (24), said journal sockets being formed on opposing side walls (13) of a recess (11), said rocker arm being substantially accommodated in said recess in the second position thereof, each socket being formed along at least a portion of its periphery by a web-like projection (27) formed on the side wall of the recess and extending from the insertion aperture, characterised in that, said bearing arrangement (23, 102) comprises complementary latching projections (105) and latching depressions (29) provided on said journal trunnions (102) or journal sockets (23) respectively, said latching projections and latching depressions being mutually aligned and adapted to be brought into latching engagement with one another and forming the rotational axis about which the rocker arm (100) is adapted to be pivoted.

2. The closure in accordance with Claim 1, characterised in that the web-like projection (27) is provided essentially only along a peripheral region of the socket (23) adjacent to an inner end wall (15) of the recess (11) of the cap part (10), and that a space (28) is provided between the web-like projection and the inner end wall, an end section (104) of a cover plate (103) provided on the rocker arm (100) can be accommodated in the first position thereof in said space, said cover plate being adapted to outwardly cover at least a part of the recess (11) in the cap part (10) including the bearing arrangement (23, 102) in the second position of the rocker arm.

3. The closure in accordance with Claim 2, characterised in that the cover plate (103) is extended up to a manual operating edge (108) of a base part (107) of the rocker arm (100) including the through passage (106).

## Revendications

1. Fermeture de récipient en deux parties composée d'une partie de capuchon (10) pouvant être fixée au récipient et comprenant une ouverture de passage (16) et un levier de basculement (100) maintenu basculant sur la partie de capuchon au moyen d'un dispositif de palier entre une première et une seconde positions, comprenant un passage traversant (106) qui est dirigé dans la première position du levier de basculement vers l'ouverture de passage de la partie de capuchon, tandis que l'ouverture de passage est obturée par le levier de basculement dans la seconde position de celui-ci, le dispositif de palier (23, 102) comprenant une paire de tourillons de palier (102) faisant saillie de part et d'autre du levier de basculement, qui pénètrent dans deux logements de palier (23) orientés à cet effet et présentant des ouvertures d'introduction rétrécies (24) dans les parois latérales opposées (13) d'une cavité (11) dans laquelle le levier basculant est en grande partie logé dans sa seconde position, chaque logement de palier étant formé dans la paroi latérale de la cavité au moins le long d'une partie de sa périphérie par une conformation en forme de nervure (27) s'étendant à partir de l'ouverture d'introduction, caractérisée en ce que le dispositif de palier (23, 102) comprend sur les tourillons de palier (102) des saillies d'enclenchement (105) et des creux d'enclenchement (29) complémentaires et pouvant être amenés en relation d'enclenchement les uns avec les autres, lesquels forment l'axe de rotation autour duquel le levier basculant (100) peut pivoter.

2. Fermeture selon la revendication 1, caractérisée en ce que la conformation en forme de nervure (27) n'est prévue que le long principalement de la zone périphérique voisine d'une paroi d'extrémité intérieure (15) de la cavité (11) de la partie de capuchon (10), et en ce qu'un espace libre (28) est créé entre la conformation en forme de nervure et la paroi d'extrémité intérieure dans lequel peut être reçue dans la première position du levier de basculement une portion d'extrémité (104) d'une plaquette de recouvrement (103) prévue sur le levier de basculement (100), par laquelle peut être recouverte en direction de l'extérieur dans la seconde position du levier de basculement au moins une partie de la cavité (11) de la partie de capuchon (10) y compris le dispositif de palier (23, 102).

3. Fermeture selon la revendication 2, caractérisée en ce que la plaquette de recouvrement (103) se prolonge en un rebord de manipulation (108) au delà d'une partie de base (107) présentant le passage traversant (106) du levier de basculement (100).
